# EUROPÄISCHE PATENTSCHRIFT

(11) **EP 3 529 538 B1**
(45) Veröffentlichungstag und Bekanntmachung des Hinweises auf die Patenterteilung: **02.12.2020**
(21) Anmeldenummer: 17791327.4
(22) Anmeldetag: 19.10.2017
(51) Int. Cl.: F24F 13/02, F24F 7/06, F24F 13/08

(54) **BOGENELEMENT FÜR EIN LÜFTUNGSSYSTEM**
CURVED ELEMENT FOR A VENTILATION SYSTEM
ÉLÉMENT ARQUÉ POUR SYSTÈME DE VENTILATION

(30) Priorität: 19.10.2016 DE 102016220527
(43) Veröffentlichungstag der Anmeldung: 28.08.2019
(73) Patentinhaber: Bruckbauer, Wilhelm, 83115 Neubeuern (DE)
(72) Erfinder: GÖSSLER, Siegfried, 83043 Bad Aibling (DE); IMMERZ, Anja, 87772 Pfaffenhausen (DE); BRUCKBAUER, Wilhelm, 83115 Neubeuern (DE)
(74) Vertreter: Rau, Schneck & Hübner Patentanwälte Rechtsanwälte PartGmbB
(86) Internationale Anmeldenummer: PCT/EP2017/076727
(87) Internationale Veröffentlichungsnummer: WO 2018/073350

(56) Entgegenhaltungen:
- EP-A1- 0 940 585
- WO-A1-2009/127192
- DE-U1-202005 017 821
- JP-A- H07 269 524
- US-A- 2 590 797

## Beschreibung

Die Erfindung betrifft ein Bogenelement für ein Dunstabzugssystem. Die Erfindung betrifft weiterhin ein Verfahren zur Herstellung eines derartigen Bogenelements. Außerdem betrifft die Erfindung ein Montage-Set umfassend das Bogenelement und eine entsprechende Montage-Vorrichtung. Schließlich betrifft die Erfindung ein Lüftungssystem mit einem entsprechenden Bogenelement.

Bei einem Lüftungssystem muss die Führung der Rohr- oder Kanalelemente oftmals den vorgegebenen baulichen Bedingungen angepasst werden. Es kann hierfür notwendig sein, die Luftströmung umzulenken. Hierfür können Bogenelemente, welche auch als Rohrbögen bezeichnet werden, dienen. Derartige Bogenelemente sind beispielsweise bekannt aus der DE 20 2005 017 821 U1, der WO 2009/127 192 A1, der JP H07-269 524 A, der US 2,590,797 A und der EP 0 940 585 A1. Die Umlenkung einer Strömung in solchen Bogenelementen führt in der Regel zu einem Strömungswiderstand, welcher beispielsweise über einen Druckverlust quantifizierbar ist. Dies ist für die Effizienz des Lüftungssystems nachteilig.

Es ist eine Aufgabe der vorliegenden Erfindung, ein Bogenelement für ein Dunstabzugssystem zu verbessern.

Diese Aufgabe wird durch ein Bogenelement gemäß Anspruch 1 und mit einem Verfahren nach Anspruch 9 gelöst. Die abhängigen Ansprüche definieren bevorzugte Ausgestaltungen der Erfindung.

Im folgenden werden Ausgestaltungen beschrieben die nicht unbedingt unter den Schutzbereich der Erfindung fallen, aber hilfreich zum Verständis der Erfindung sind. Die Erfindung wird nur durch die Ansprüche definiert.

Es geht unter anderem darum, bei einem Bogenelement, welches zumindest im Bereich eines seiner Enden oval ausgebildet ist, eine einen Innenraum begrenzende Außenwand derart auszubilden, dass der Strömungsquerschnitt des Innenraums einen minimalen Krümmungsradius aufweist, welcher mindestens so groß ist, wie 1/10 des minimalen Durchmessers dieses Strömungsquerschnitts.

Der minimale Krümmungsradius des Strömungsquerschnitts des Innenraums beträgt insbesondere mindestens 1/5, insbesondere mindestens 1/3 des kleinsten Durchmessers des Strömungsquerschnitts.

Der Strömungsquerschnitt des Innenraums weist insbesondere an jeder beliebigen Stelle einen entsprechenden minimalen Krümmungsradius auf.

Es wurde gefunden, dass sich durch die Vermeidung enger Krümmungsradien im Strömungsquerschnitt der Druckwiderstand des Bogenelements und damit der Druckverlust, welcher durch dieses hervorgerufen wird, verringern lässt. Es wurde insbesondere gefunden, dass es hierfür vorteilhaft ist, auch einen sog. Flachkanal möglichst rund auszubilden. Insbesondere die Seitenwände des Flachkanals können durch kreisbogenartige Abschnitte, insbesondere durch Halbkreisbögen gebildet sein.

Bezogen auf den Strömungsquerschnitt ist der minimale Krümmungsradius desselben insbesondere mindestens so groß wie ein Zehntel der Wurzel aus dem Strömungsquerschnitt, insbesondere mindestens so groß wie ein Fünftel der Wurzel des Strömungsquerschnitts, insbesondere mindestens so groß wie ein Drittel der Wurzel des Strömungsquerschnitts, insbesondere mindestens so groß wie ein Halb mal die Wurzel des Strömungsquerschnitts.

Absolut ausgedrückt beträgt der Krümmungsradius insbesondere mindestens 2,5 cm, insbesondere 3 cm, insbesondere 4 cm. Dies gilt insbesondere für ein Bogenelement mit einem endseitigen Strömungsquerschnitt von 100 cm², insbesondere mindestens 125 cm², insbesondere mindestens 150 cm², insbesondere mindestens 175 cm², insbesondere mindestens 200 cm². Die angegebenen Werte des Krümmungsradius beziehen sich insbesondere auf ein Bogenelement mit einem endseitigen Strömungsquerschnitt von höchstens 250 cm².

Gemäß einem Aspekt weist das Bogenelement an beiden Enden Offnungen mit dem betragsmäßig gleichen Strömungsquerschnitt auf. Alternativ hierzu ist es möglich, dass das Bogenelement an einem Ende einen betragsmäßig anderen Strömungsquerschnitt aufweist als am anderen Ende. Die Strömungsquerschnitte können insbesondere um mehr als 10%, insbesondere mehr als 20%, voneinander abweichen. Sie weichen üblicherweise höchstens um einen Faktor 2 voneinander ab.

Gemäß einem Aspekt weist das Bogenelement einen ovalen Strömungsquerschnitt auf. Es weist insbesondere über seine gesamte Länge einen ovalen Strömungsquerschnitt auf. Das Oval kann insbesondere im Wesentlichen durch zwei Geradenabschnitte und zwei Halbkreise gebildet sein. Alternativ hierzu kann das Bogenelement einen elliptischen Strömungsquerschnitt aufweisen.

Gemäß einem weiteren Aspekt handelt es sich bei dem Bogenelement um einen Rohrbogen oder einen Kanalbogen. Das Bogenelement dient insbesondere zur Richtungsänderung eines Rohr- beziehungsweise Kanalsystems. Hierdurch kann eine Umlenkung des zu fördernden Mediums realisiert werden. Die Umlenkung kann in horizontaler oder vertikaler Richtung erfolgen. Sie kann prinzipiell auch in beliebiger Richtung erfolgen.

Gemäß einem weiteren Aspekt schließen die beiden endseitigen Öffnungen des Bogenelements einen Winkel von mindestens 15°, insbesondere mindestens 30°, insbesondere mindestens 45°, insbesondere mindestens 60°, insbesondere 90° miteinander ein. Das Bogenelement dient insbesondere zur Umlenkung eines Luftstroms um den entsprechenden Winkel.

Gemäß einem weiteren Aspekt ist die Außenwand des Bogenelements einteilig ausgebildet. Hierdurch kann eine zusätzliche Fügeverbindung vermieden werden. Dies führt zu einer Kostenersparnis bei der Herstellung des Bogenelements. Außerdem wird die Herstellung hierdurch weniger fehleranfällig. Schließlich wird das Handling des Bogenelements bei der Fertigung hierdurch erleichtert. Ein Verkleben einzelner Teile der Außenwand ist nicht notwendig. Es wird insbesondere kein zusätzliches Material zur Fertigstellung der Außenwand benötigt.

Das Bogenelement kann insbesondere insgesamt einteilig ausgebildet sein. Es kann insbesondere aus Kunststoff hergestellt sein. Es kann vorzugsweise mittels eines Spritzgussverfahrens hergestellt sein. Auch hierdurch wird die Herstellung erleichtert.

Gemäß einem weiteren Aspekt ist das Bogenelement aus einem formstabilen Material hergestellt. Alternativ hierzu kann das Bogenelement zumindest bereichsweise flexibel ausgebildet sein. Es kann insbesondere einen flexiblen Mittenbereich umfassen. Hierdurch ist es möglich, den Winkel, welchen die beiden endseitigen Öffnungen miteinander einschließen zu verstellen. Die Außenwand kann hierfür einen Bereich umfassen, welcher elastisch ausgebildet ist.

Gemäß einem weiteren Aspekt weisen sämtliche mit dem zu fördernden Medium in Berührung kommende Oberflächen des Bogenelements eine hohe Oberflächengüte auf. Für die gemittelte Rauhtiefe Rz gilt insbesondere Rz < 5 µm, insbesondere Rz < 3 µm. Eine derartig geringe Rauhtiefe Rz kann durch das Fertigungsverfahren des Bogenelements und/oder durch eine Oberflächenbehandlung, insbesondere eine Oberflächenveredelung desselben erreicht werden.

Gemäß einem weiteren Aspekt weist das Bogenelement mindestens ein im Innenraum angeordnetes Leitelement auf, welches einteilig mit der Außenwand ausgebildet ist. Vorzugsweise ist das gesamte Bogenelement einteilig ausgebildet. Das Bogenelement kann insbesondere zwei, drei, vier, fünf oder mehr entsprechende Leitelemente aufweisen.

Durch entsprechende Leitelemente kann der Strömungswiderstand des Bogenelements reduziert werden. Eine einteilige Ausbildung des Bogenelements führt zu den vorhergehend bereits beschriebenen Vorteilen.

Gemäß einem weiterem Aspekt ist das mindestens eine Leitelement doppelt gekrümmt ausgebildet. Es weist insbesondere in Strömungsrichtung eine Krümmung, insbesondere entsprechend der Krümmung des Bogenelements auf. Es weist außerdem in einer Ebene eines Strömungsquerschnitts eine Krümmung auf.

Das Leitelement kann insbesondere eine Form aufweisen, welche sich durch einen Ausschnitt aus einer Torusoberfläche beschreiben lässt. Es weist insbesondere zwei konstante Krümmungsradien auf. Alternativ hierzu ist es möglich, das mindestens eine Leitelement mit einem sich in mindestens einer Richtung verändernden, das heißt nicht konstanten Krümmungsradius auszubilden. Der Krümmungsradius des mindestens einen Leitelements kann insbesondere in Strömungsrichtung und/oder senkrecht zur Strömungsrichtung variieren, das heißt nicht konstant sein.

Der kleinere der Krümmungsradien des mindestens einen Leitelements kann mindestens so groß sein wie der minimale Krümmungsradius des Strömungsquerschnitts des Innenraums.

Die Krümmungsradien der Leitelemente sind insbesondere kleiner als 10 m, insbesondere kleiner als 5 m, insbesondere kleiner als 3 m, insbesondere kleiner als 2 m, insbesondere kleiner als 1 m.

Gemäß einem weiteren Aspekt weist das Bogenelement einen in Strömungsrichtung variierenden Strömungsquerschnitt auf. Das Bogenelement kann insbesondere einen in Strömungsrichtung betragsmäßig variierenden Strömungsquerschnitt aufweisen. Das Bogenelement kann insbesondere ausgehend von der ersten Öffnung einen in Strömungsrichtung bereichsweise abnehmenden und anschließend wieder zunehmenden Strömungsquerschnitt aufweisen. Das Bogenelement kann insbesondere in Strömungsrichtung zunächst einen Konfusor und daran anschließend Diffusor bilden. Es kann auch ausschließlich einen Konfusor oder einen Difusor bilden.

Gemäß einem weiteren Aspekt ist eine der endseitigen Öffnungen des Bogenelements kreisförmig ausgebildet. Das Bogenelement bildet in diesem Fall ein Übergangsstück von einem ovalen Strömungsquerschnitt zu einem kreisförmigen Strömungsquerschnitt. Es kann insbesondere als Übergangsstück von einem Flachkanal auf einem Rundkanal dienen.

Der Querschnitt der kreisförmigen Öffnung kann hierbei gerade so groß sein wie der Querschnitt der ovalen Öffnung des Bogenelements. Der Querschnitt der kreisförmigen Öffnung kann auch kleiner sein als der Querschnitt der ovalen Öffnung. Er kann insbesondere um mindestens 5%, insbesondere um mindestens 10% kleiner sein als der Strömungsquerschnitt der ovalen Öffnung. Er ist vorzugsweise höchstens um 30% kleiner, insbesondere höchstens um 20% kleiner als der Querschnitt der ovalen Öffnung. Prinzipiell kann der Querschnitt der kreisförmigen Öffnung auch größer sein, insbesondere um mindestens 5%, insbesondere um mindestens 10%, insbesondere um höchstens 20%, insbesondere um höchstens 30% größer als der Querschnitt der ovalen Öffnung.

Die Außenwand kann in diesem Fall durch Freiformflächen gebildet sein. Der Innenraum des Bogenelements ist insbesondere frei von Hinterschneidungen.

Die Außenwand des Bogenelements kann in diesem Fall insbesondere zweiteilig ausgebildet sein. Die beiden Teile können über eine Nut-Federverbindung miteinander verbindbar sein. Dies führt zu einer besonders einfachen und zuverlässigen Positionierung der beiden Formteile.

Die beiden Teile können insbesondere mittels Schnapper zusammengehalten werden.

Gemäß einer Alternative ist entlang der Trennfuge eine Sicke für Klebstoff zum Verkleben der beiden Teile der Außenwand des Bogenelements vorgesehen. Hierdurch wird eine flüssigkeitsdichte, insbesondere eine gasdichte Verbindung der beiden Teile des Bogenelements erleichtert.

Bei dieser Alternative ist es möglich mindestens ein Leitelement separat von der Außenwand auszubilden und in den Innenraum einzubringen. Das separate Leitelement kann insbesondere lose in den Innenraum des Bogenelements eingeschoben sein. Es kann insbesondere im Bereich der ovalen Öffnung des Bogenelements und/oder im Bereich der kreisförmigen Öffnung des Bogenelements mittels Führungs- und/oder Fixierungsmitteln im Bogenelement festgelegt sein. Als Führungs- und/oder Fixierungsmittel können Führungsschienen und/oder Rastelemente dienen. Es kann auch zumindest bereichsweise formschlüssig in die Außenwand des Bogenelements eingesetzt sein. Bei sämtlichen den unterschiedlichen Alternativen des Bogenelements können die Leitelemente derart im Innenraum des Bogenelements angeordnet sein, dass sie den Strömungsquerschnitt in betragsmäßig gleiche Teile aufteilen. Es kann auch vorgesehen sein, die Leitelemente derart anzuordnen, dass der Strömungsquerschnitt in unterschiedlich große Teilbereiche unterteilt wird. Beispielsweise kann der Teilbereich auf der Krümmungsinnenseite des Bogenelements kleiner sein als der auf der Krümmungsaußenseite des Bogenelements. Die Position und Anordnung der Leitelemente im Innenraum des Bogenelements kann insbesondere derart gewählt sein, dass sich bei durch Strömung des Bogenelements mit einem vorgegebenen Luftstrom ausgangsseitig ein besonders gleichmäßiges Geschwindigkeitsprofil des Luftstroms ergibt. Eine entsprechende Anordnung der Leitelemente kann mit Hilfe eines Simulationsverfahrens ermittelt, insbesondere optimiert werden.

Gemäß einem weiteren Aspekt weist das Bogenelement ein Verhältnis von Strömungsquerschnitt, insbesondere ausgangsseitig am Strömungsquerschnitt, zu hydraulischem Durchmessers von höchstens 15 cm, insbesondere höchstens 12 cm, insbesondere höchstens 10 cm auf. Eine weitere Aufgabe besteht darin, ein Verfahren zur Herstellung eines Bogenelements gemäß der vorhergehenden Beschreibung zu verbessern.

Diese Aufgabe wird durch ein Verfahren gelöst, bei welchem die Außenwand des Bogenelements und das mindestens eine Leitelement in einem einzigen Verfahrensschritt hergestellt werden.

Hierdurch entfällt die Notwendigkeit zusätzlicher Fügeverbindungen. Dies führt zu einer Kostenersparnis aufgrund des Wegfalls eines zusätzlichen Arbeitsschrittes. Außerdem führt dies zu einer Reduzierung der Fehleranfälligkeit und einer Erleichterung des Handlings bei der Fertigung des Bogenelements.

Das Bogenelement kann insbesondere mittels eines Spritzgussverfahrens hergestellt werden.

Eine weitere Aufgabe besteht darin, eine Montage-Vorrichtung für das Bogenelement bereitzustellen.

Diese Aufgabe wird durch ein Montage-set mit einem Bogenelement und einer entsprechenden Montage-Vorrichtung mit einer Grundplatte, mindestens zwei auf der Grundplatte angeordneten Führungselementen und mindestens einem Fixierelement zum Fixieren des Bogenelements relativ zur Grundplatte gelöst, wobei das mindestens eine Fixierelement mit mindestens zwei der Führungselemente kraftschlüssig oder formschlüssig verbindbar ist.

Die Montage-Vorrichtung ermöglicht eine besonders einfache Montage des Bogenelements.

Gemäß einem Aspekt sind in der Grundplatte mehrere Langlöcher angeordnet. Die Langlöcher sind insbesondere schräg, insbesondere senkrecht zueinander ausgerichtet. Die Langlöcher können jeweils auf der Innenseite und/oder auf der Außenseite der Führungselemente angeordnet sein. Es ist insbesondere möglich, die Langlöcher jeweils paarweise im Bereich der Führungselemente anzuordnen, wobei jeweils eines der Langlöcher innerhalb und eines der Langlöcher außerhalb eines der Führungselemente angeordnet ist. Hierbei können die Langlöcher im Bereich des einen Führungselements senkrecht zu denen im Bereich des anderen Führungselements ausgerichtet sein.

Die Grundplatte kann versteift ausgebildet sein. Sie kann insbesondere profiliert ausgebildet sein.

Die Führungselemente können eine Länge von mindestens 10 cm, insbesondere mindestens 12 cm, insbesondere mindestens 15 cm, insbesondere mindestens 18 cm aufweisen. Die Länge der Führungselemente beträgt insbesondere höchstens 35 cm, insbesondere höchstens 30 cm, insbesondere höchstens 25 cm. Die Länge der Führungselemente gibt einen maximalen Verstellweg zur Anordnung des Bogenelements vor.

Die Führungselemente können Trennfugen zum variablen Einkürzen aufweisen. Sie können Rastmittel aufweisen, welche mit hierzu passenden Rastmitteln des Fixierelements zusammenwirken können.

Die Führungselemente können insbesondere mit einer Sägezahnstruktur auf ihrer Oberfläche versehen sein.

Gemäß einem weiteren Aspekt weisen die Führungselemente und das Fixierelement jeweils zueinander passende Rastmittel auf, mittels welcher sie miteinander verrastbar sind.

Das Fixierelement ist insbesondere variabel verstellbar auf den Führungselementen anordenbar.

Das Fixierelement ist insbesondere lösbar mit den Führungselementen verbindbar.

Das Fixierelement kann insbesondere als Bügel ausgebildet sein, welcher auf die Führungselemente aufschiebbar und mit diesen verrastbar ist.

Der Bügel kann auf seiner Innenseite an die Form der Außenwand des Bogenelements angepasst sein. Er kann insbesondere Klemmelemente passend zu Strukturen der Außenwand des Bogenelements aufweisen. Das Bogenelement kann somit mittels des Fixierelements auf der Grundplatte festgeklemmt, insbesondere fixiert, insbesondere zwischen den beiden Führungselementen fixiert werden.

Mit Hilfe des Fixierelements kann das Bogenelement insbesondere in einem variablen Abstand zur Grundplatte zwischen den Führungselementen angeordnet werden.

Gemäß einem Aspekt weist das Bogenelement auf seiner Außenseite Strukturen, beispielsweise in Form einer Muffe, auf, welche bei der Anordnung des Bogenelements in der Montage-Vorrichtung formschlüssig an hierfür vorgesehenen Bereichen der Führungselemente und/oder des Fixierelements anliegen. Hierdurch wird eine sichere Anordnung des Bogenelements in der Montage-Vorrichtung gewährleistet.

Gemäß einem weiteren Aspekt umfasst das Montage-Set ein oder mehrere Dichtungselemente, mittels welcher eine dichte, insbesondere eine flüssigkeitsdichte, vorzugsweise eine gasdichte Verbindung zwischen einem Flach- oder Rundkanalelement und dem Bogenelement herstellbar ist.

Durch ein derartiges Dichtungselements wird die Montage des Bogenelements, insbesondere die Verbindung desselben mit einem angrenzenden Kanal- oder Rohrelement wesentlich vereinfacht.

Eine weitere Aufgabe besteht darin, ein Lüftungssystem, insbesondere ein Dunstabzugssystem für einen Küchenherd, zu verbessern.

Diese Aufgabe wird durch ein Lüftungssystem mit mindestens einem Bogenelement gemäß der vorhergehenden Beschreibung gelöst. Bei dem Lüftungssystem handelt es sich insbesondere um ein Dunstabzugssystem mit einer Vorrichtung zum Abzug von Kochdünsten von einer Kochfeldebene. Die Vorrichtung zum Abzug von Kochdünsten ist insbesondere über einen Lüftungskanal mit einem Bogenelement gemäß der vorherigen Beschreibung mit einer Luftauslassöffnung verbunden.

Die Vorteile ergeben sich aus denen des Bogenelements. Insbesondere führt der reduzierte Strömungswiderstand des Bogenelements zu einer effizienteren Absaugung der Kochdünste bei einer gegebenen Abzugsvorrichtung.

Weitere Vorteile und Einzelheiten ergeben sich aus der Beschreibung von Ausführungsbeispielen anhand der Figuren. Es zeigen:
- Fig. 1: schematisch ein Dunstabzugssystem für einen Küchenherd,
- Fig. 2: eine Ansicht eines Montage-Sets mit einem Bogenelement und einer dazu passenden Montage-Vorrichtung,
- Fig. 3: eine isolierte Ansicht des Bogenelements gemäß Fig. 2,
- Fig. 4: eine isolierte Ansicht der Montage-Vorrichtung gemäß Fig. 2,
- Fig. 5 und Fig. 6: Ansichten der Bestandteile der Montage-Vorrichtung gemäß Fig. 4,
- Fig. 7: eine Ansicht eines Bogenelements gemäß einer Alternative,
- Fig. 8: eine Ansicht des Bogenelements gemäß Figur 7 aus einer anderen Perspektive,
- Fig. 9: eine Schnittdarstellung entlang der Linie IX - IX des Bogenelements gemäß Figur 8,
- Fig. 10: eine weitere Ansicht des Bogenelements gemäß Figur 2 mit einem einseitig mit diesem verbundenen Kanalelement,
- Fig. 11: einen Schnitt entlang der Linie XI - XI durch das Bogenelement mit dem damit verbundenen Kanalelement gemäß Figur 10 und
- Fig. 12: eine exemplarische Darstellung eines Dichtelements.

Im Folgenden werden zunächst die allgemeinen Bestandteile eines Dunstabzugssystems 1 für einen Küchenherd beschrieben. Das Dunstabzugssystem 1 bildet allgemein ein Lüftungssystem. Es umfasst einen Lüfter 2 zur Erzeugung eines Luftstroms. Der Lüfter 2 ist über einen Lüftungskanal 3 mit einer Auslass-Einheit 4, insbesondere mit einer Luftauslassöffnung, verbunden. Als Auslass-Einheit 4 kann insbesondere ein Mauerkasten oder eine Umlufteinheit dienen.

Das Dunstabzugssystem 1 umfasst außerdem eine Dunstabzugsvorrichtung 5. Bei der Dunstabzugsvorrichtung 5 kann es sich insbesondere um ein sogenanntes Downdraft-System, das heißt um einen Dunstabzug, welcher Dunst ausgehend von einer Kochfeldebene 6 nach unten abzieht, handeln. Es kann sich insbesondere um ein Kochfeld-Abzugssystem handeln.

Die Dunstabzugsvorrichtung 5 umfasst eine Dunsteintritts-Einrichtung 7. Die Dunsteintritts-Einrichtung 7 kann benachbart zu einem Kochfeld 8 angeordnet sein. Sie ist insbesondere zwischen zwei Kochfeldern 8 angeordnet. Sie kann auch in ein Kochfeldsystem 9 mit mindestens einem, insbesondere mehreren, Kochfeldern 8 integriert sein. Die Kochfelder 8 und die Dunsteintritts-Einrichtung 7 können insbesondere zu einer Montageeinheit kombiniert sein. Hierdurch wird unter anderem die Installation des Kochfeld-Systems 9 vereinfacht.

Die Dunstabzugsvorrichtung 5 ist über einen Verbindungskanal 10 strömungsmechanisch mit dem Lüfter 2 verbunden. Der Verbindungskanal 10 kann ein oder mehrere Rohre, Kanäle oder Schläuche umfassen. Er kann insbesondere ein Bogenelement 11, welches nachfolgend noch näher beschrieben wird, umfassen.

Der Verbindungskanal 10 ist insbesondere auf der Rückseite eines Unterschrank-Elements 12 mit Schubladen 13 oder Fächern angeordnet.

Der Lüfter 2 ist insbesondere im Sockelbereich 14 der Unterschrank-Elemente 12 angeordnet.

Auch im Lüftungskanal 3, welcher den Lüfter 2 mit der Auslass-Einheit 4 strömungsmechanisch verbindet, kann ein Bogenelement 11 vorgesehen sein.

Die Darstellung und die Beschreibung des Lüftungssystems in Form des Dunstabzugssystems 1 ist rein exemplarisch zu verstehen. Alternative Ausbildungen desselben, insbesondere alternative Führungen des Verbindungskanals 10 und/oder des Lüftungskanals 3 sind nicht nur möglich, sondern zu erwarten. Allgemein kann insbesondere die Führung des Verbindungskanals 10 und/oder des Lüftungskanals 3 sehr flexibel an die baulichen Gegebenheiten angepasst werden.

Im Folgenden werden Details des Bogenelements 11 sowie einer dazu passenden Montage-Vorrichtung 15 anhand der Fig. 2 bis 6 näher beschrieben.

Das Bogenelement 11 weist eine Außenwand 16 auf. Die Außenwand 16 begrenzt einen Innenraum 17 des Bogenelements 11.

Die Außenwand 16 ist einteilig ausgebildet. Sie ist aus Kunststoff, insbesondere einem formbeständigen Kunststoff. Sie ist insbesondere aus einem hitzebeständigen und brandbeständigen Material. Sie ist insbesondere mindestens bis zu einer Temperatur von 60 °C, insbesondere mindestens bis zu einer Temperatur von 90 °C, insbesondere mindestens bis zu einer Temperatur von 120 °C, hitzebeständig.

Die Außenwand 16 ist insbesondere aus einem normal entflammbaren oder schwer entflammbaren Material (Baustoffklasse DIN 4102-1 B2 oder B1).

Das Bogenelement 11 weist endseitig jeweils eine Öffnung 18, 19 auf. Die Öffnungen 18, 19 sind jeweils von einer Umrandung, insbesondere in Form einer Muffe 20, 21, umgeben.

Auf der Außenseite des Bogenelements 11 ist im Bereich der Muffen 20, 21 jeweils eine Anlagefläche 29 angeordnet. Die Anlagefläche 29 weist eine geradlinig verlaufende Außenkante 30 auf. Die Anlageflächen 29 erleichtern eine Anordnung des Bogenelements 11, bei welcher die geraden Teilstücke 24, 25 des Einlasses parallel zur Vertikalrichtung ausgerichtet sind.
Die erste Öffnung 18 ist senkrecht zu einer ersten Richtung 22 ausgerichtet. Die zweite Öffnung 19 ist senkrecht zu einer zweiten Richtung 23 ausgerichtet. Die Richtungen 22, 23 schließen einen Winkel von 90° miteinander ein. Allgemein schließen die Richtungen 22, 23 einen Winkel von mindestens 15°, insbesondere mindestens 30°, insbesondere mindestens 45°, insbesondere mindestens 60° miteinander ein.

Die erste Öffnung 18 ist oval ausgebildet. Sie weist einen Querschnitt auf, welcher durch zwei gerade Teilstücke 24, 25 und zwei halbkreisförmige Teilstücke 26, 27 begrenzt ist.

Gemäß einer in den Figuren nicht dargestellten Alternative weist die erste Öffnung 18 einen elliptischen Querschnitt auf.

Die erste Öffnung 18 weist einen größten Durchmesser dₘₐₓ und einen kleinsten Durchmesser dₘᵢₙ auf. Das Verhältnis dₘₐₓ : dₘᵢₙ beträgt mindestens 1,5 : 1, insbesondere mindestens 2 : 1, insbesondere mindestens 2,5 : 1. Das Bogenelement 11 wird daher auch als Flachkanalbogen bezeichnet.

Die erste Öffnung 18 wird im Folgenden auch als Einlass bezeichnet. Entsprechend wird die zweite Öffnung 19 im Folgenden auch als Auslass bezeichnet. Dies ist nicht einschränkend zu verstehen. Die zweite Öffnung 19 kann insbesondere auch als Einlass und die erste Öffnung 18 auch als Auslass dienen.

Die erste Öffnung 18 weist einen Strömungsquerschnitt im Bereich von 175 cm² bis 200 cm² auf. Allgemein beträgt der Strömungsquerschnitt des Einlasses des Bogenelements 11 mindestens 100 cm², insbesondere mindestens 125 cm², insbesondere mindestens 150 cm². Er beträgt insbesondere höchstens 500 cm², insbesondere höchstens 300 cm².

Dieselben Angaben gelten auch für den Auslass des Bogenelements 11. Einlass und Auslass können insbesondere identisch ausgebildet sein. Sie können insbesondere zumindest betragsmäßig denselben Strömungsquerschnitt, insbesondere auch im Hinblick auf ihre Form denselben Strömungsquerschnitt aufweisen. Es ist auch möglich, das Bogenelement 11 mit einem Einlass und einem Auslass auszubilden, welche einen unterschiedlichen Strömungsquerschnitt aufweisen. Eine derartige Alternative wird nachfolgend noch näher beschrieben.

Gemäß der in Fig. 3 dargestellten Alternative des Bogenelements 11 weist der Strömungsquerschnitt des Innenraums 17 im Bereich des Einlasses einen minimalen Krümmungsradius rₘᵢₙ auf, welcher gerade der Hälfte des minimalen Durchmessers dₘᵢₙ des Einlasses entspricht, r = dₘᵢₙ/2. Allgemein weist der Strömungsquerschnitt des Innenraums 17, insbesondere im Bereich der Öffnungen 18, 19, insbesondere an jeder beliebigen Stelle, einen minimalen Krümmungsradius rₘᵢₙ auf, welcher mindestens so groß ist wie ein Zehntel, insbesondere mindestens so groß wie ein Fünftel, insbesondere mindestens so groß wie ein Viertel, insbesondere mindestens so groß wie ein Drittel, des kleinsten Durchmessers dₘᵢₙ dieses Strömungsquerschnitts, rₘᵢₙ ≥ dₘᵢₙ/10, insbesondere rₘᵢₙ ≥ dmin/5, insbesondere rₘᵢₙ ≥ dmin/4, insbesondere rₘᵢₙ ≥ dmin/3.

In absoluten Zahlen beträgt der minimale Krümmungsradius rₘᵢₙ des Strömungsquerschnitts des Innenraums 17 im Bereich der Öffnungen 18, 19, insbesondere an jeder beliebigen Stelle des Bogenelements 11, mindestens 2 cm, insbesondere mindestens 3 cm, insbesondere mindestens 4 cm.
Im Innenraum 17 des Bogenelements 11 sind drei Leitelemente 28₁, 28₂, 28₃ angeordnet. Die Leitelemente 28₁, 28₂, 28₃ unterteilen den Innenraum 17 in vier voneinander getrennte Strömungskanäle.

Allgemein ist im Innenraum 17 des Bogenelements 11 mindestens ein Leitelement 28 angeordnet. Vorzugsweise beträgt die Anzahl der Leitelemente 28i zwei, drei oder mehr.

Bei der in der Fig. 3 dargestellten Alternative des Bogenelements 11 sind die Leitelemente 28i einteilig mit der Außenwand 16 ausgebildet. Bei dieser Alternative ist das gesamte Bogenelement 11 insbesondere einteilig ausgebildet.

Alternativ hierzu können die Leitelemente 28i auch separat von der Außenwand 16 ausgebildet sein und im Innenraum 17 des Bogenelements 11 angeordnet werden. Sie sind insbesondere ortsfest relativ zur Außenwand 16 festgelegt.

Die Leitelemente 28i sind doppelt gekrümmt ausgebildet. Sie weisen insbesondere eine erste Krümmungsrichtung entsprechend der Krümmung des Bogenelements 11 auf. Sie weisen außerdem eine Krümmung in der Ebene des Strömungsquerschnitts A auf.

Die Leitelemente 28i können insbesondere jeweils eine Form aufweisen, welche einem Ausschnitt aus der Oberfläche eines Torus entspricht.

Die Leitelemente 28i weisen mit zunehmendem Abstand von der Kurveninnenseite des Bogenelements 11 einen zunehmenden Krümmungsradius auf. Die Krümmungsradien R (28ᵢ) der Leitelemente 28i sind insbesondere wie folgt gewählt: 100 mm ≤ R (28₁) ≤ 150 mm, insbesondere R (28₁) = ca. 120 mm; 140 mm ≤ R(28₂) ≤ 190 mm, insbesondere R (28₂) = ca. 165 mm; 200 mm ≤R (28₃) ≤ 250 mm, insbesondere R (28₃) = ca. 224 mm.

Es ist insbesondere möglich, die Leitelemente 28i derart auszubilden, dass sämtliche Leitelemente 28i denselben Krümmungsmittelpunkt M aufweisen.

In einer besonders vorteilhaften, in den Figuren nicht dargestellten Ausführungsform, kann diese Form auch dahingehend abgewandelt sein, dass die Leitelemente 28i in Strömungsrichtung gesehen, einen sich verändernden Krümmungsradius aufweisen. Dadurch können die Strömungseigenschaften im Bogenelement 11 weiter verbessert, insbesondere optimiert werden. Es ist insbesondere möglich, die Form der Leitelemente 28i derart zu optimieren, dass das Geschwindigkeitsprofil einer Strömung im Bereich des Auslasses des Bogenelements 11 im Wesentlichen homogen ist, insbesondere höchstens um einen vorgegebenen Maximalwert von einem Mittelwert abweicht. Grundsätzlich können auch andere Strömungsprofile vorgegeben werden.

Außerdem können die Leitelemente 28i auch in Bezug auf eine Strömungsquerschnittebene einen sich über die entsprechende Erstreckung des Leitelements 28i verändernden Krümmungsradius aufweisen.

Bei den in den Figuren dargestellten Alternativen weisen die Leitelemente 28i jeweils eine vom Krümmungsmittelpunkt M des Bogenelements 11 nach außen weisende Krümmung auf. Sie weisen insbesondere eine vom Krümmungsmittelpunkt M gesehen konvexe, insbesondere eine doppelt konvexe Krümmung auf.
Gemäß einer in den Figuren nicht dargestellten Alternative weisen die Leitelemente 28i in einer in Radialrichtung verlaufende Vertikalebene, insbesondere im Bereich der ersten Öffnung 18 und/oder der zweiten Öffnung 19 eine konkave Krümmung auf. Sie können auch S-förmig, das heißt konvex-konkav ausgebildet sein. Die Leitelemente 28i können im Hinblick auf ihre Krümmungseigenschaften zueinander entsprechend ausgebildet sein. Sie können auch unterschiedlich ausgebildet sein. Es ist insbesondere möglich, eines der Leitelemente 28i konvex gekrümmt, ein anderes konkav gekrümmt auszubilden. Dies kann insbesondere vorteilhaft sein, wenn unterschiedliche Strömungskanäle zu unterschiedlichen Zwecken dienen sollen.

In Richtung der Breite des Strömungsquerschnitts A des Bogenelements 11 können die Leitelemente 28ᵢ insbesondere derart im Innenraum 17 des Bogenelements 11 angeordnet sein, dass die durch die Leitelemente 28ᵢ definierten Strömungskanäle jeweils betragsmäßig denselben Strömungsquerschnitt A aufweisen.

Gemäß einer besonders vorteilhaften Alternative sind die Leitelemente 28i insbesondere derart angeordnet, dass die einzelnen Strömungskanäle jeweils einen im Wesentlichen identischen hydraulischen Durchmesser aufweisen.

Alternativ hierzu ist es auch möglich, die Leitelemente 28i derart anzuordnen, dass die Strömungskanäle zur Kurvenaußenseite hin einen zunehmend größeren Strömungsquerschnitt A aufweisen.

Gemäß einer in den Figuren nicht dargestellten Alternative weist das Bogenelement 11 einen in Strömungsrichtung variierenden Strömungsquerschnitt A auf. Es hat sich gezeigt, dass auch hierdurch ein Druckverlust beim Durchströmen des Bogenelements 11 weiter reduziert werden kann.

Es ist vorgesehen, die Außenwand 16 des Bogenelements 11 und die Leitelemente 28i in einem einzigen gemeinsamen Verfahrensschritt herzustellen. Das Bogenelement 11 kann insbesondere mittels eines Spritzgussverfahrens hergestellt werden. Dies ermöglicht eine besonders einfache, zuverlässige Herstellung des Bogenelements 11.

Im Folgenden wird die Montage-Vorrichtung 15 zur Montage des Bogenelements 11 näher beschrieben. Die Montage-Vorrichtung 15 bildet zusammen mit dem Bogenelement 11 beziehungsweise 11a ein Montage-Set 40. Die Montage-Vorrichtung 15 umfasst eine Grundplatte 31. Auf der Grundplatte 31 sind zwei stangenartige Führungselemente 32 angeordnet. Die Führungselemente 32 werden auch als Führungsstangen bezeichnet.

Die Grundplatte 31 mit den darauf angeordneten Führungselementen 32 wird auch als Aufhängung 39 bezeichnet.

Auf den Führungsstangen sind Rastmittel in Form von einer Verzahnung 33 ausgebildet.

Die Rastmittel auf den Führungsstangen wirken mit dazu passenden Rastmitteln eines Fixierelements in Form eines Fixierbügels 34 zusammen. Die Rastmittel des Fixierbügels 34 sind als Blattfederelemente 35 ausgebildet. Sie sind in eine Führungsstruktur 36 zur Führung des Fixierelements auf den Führungselementen 32 integriert. Die Führungsstruktur 36 ist im Wesentlichen durch zwei senkrecht vom Fixierbügel 34 nach außen abstehende flächige Elemente gebildet. Alternativ hierzu kann vorgesehen sein, die Führungsstruktur 36 als Führungskanal auszubilden. Der Führungskanal weist insbesondere einen inneren, freien Querschnitt auf, welcher an den äußeren Querschnitt der Führungsstange angepasst ist.

Auf der Innenseite des Fixierelements ist beidseitig jeweils ein Klemmvorsprung 37 vorgesehen. Der Klemmvorsprung 37 dient zur Klemmung der Muffen 20, 21 und damit zur Fixierung des Bogenelements 11 zwischen den beiden Führungselementen 32.

Eine zusätzliche Fixierung des Bogenelements 11 in der Montage-Vorrichtung 15 kann durch die Anlageflächen 29 erreicht werden. Die Anlagenflächen 29 können mit dafür vorgesehenen nutenartigen Aussparungen der Führungselemente 32 zusammenwirken. Sie können auch einseitig an den Führungselementen 32 anliegen. Mit Hilfe der Anlageflächen 29, welche mit den Führungselementen 32 zusammenwirken, ist es insbesondere möglich, das Bogenelement 11 gegen eine Verschiebung entlang der ersten Richtung 22 auf der Montage-Vorrichtung 15 zu sichern.

Der Fixierbügel 34 ist auf den Führungselementen 32 verstellbar. Hierdurch ist insbesondere der Abstand des Fixierbügels 34 zur Grundplatte 31 verstellbar.

Die Führungselemente 32 sind ablängbar. Es ist insbesondere möglich, den nicht benötigten Teil ausgehend vom freien Ende der Führungselemente 32 abzutrennen.

Der Fixierbügel 34 ist insbesondere auf die Führungselemente 32 aufschiebbar. Er ist durch die Blattfederelemente 35, welche mit der Verzahnung 33 auf den Führungselementen 32 zusammenwirken, gegen ein Verschieben in Richtung der Führungselemente 32 von der Grundplatte 31 weg gesichert.

Mit Hilfe der Montage-Vorrichtung 15 kann das Bogenelement 11 relativ zur Montage-Vorrichtung 15 und damit relativ zu einer Gebäude- oder Möbelstruktur, auf welcher die Montage-Vorrichtung 15 befestigt ist, festgelegt werden. Mit Hilfe des Fixierbügels 34 ist einerseits eine zuverlässige Fixierung des Bogenelements 11 in der Montage-Vorrichtung 15 möglich, andererseits ermöglicht es der Fixierbügel 34 auch, diesen von den Führungselementen 32 wieder zu entfernen und somit das Bogenelement 11 aus der Montage-Vorrichtung 15 zu entnehmen.

Die Montage-Vorrichtung 15 ist flexibel horizontal, insbesondere an einem Boden oder an einer Decke, oder vertikal, insbesondere an einer Wand, befestigbar.

Zur Befestigung der Grundplatte 31 an einem Boden, einer Wand oder einer Decke oder einer anderen Struktur sind in der Grundplatte 31 Langlöcher 38 vorgesehen. Es sind insbesondere jeweils zwei Langlöcher 38 im Bereich eines der Führungselemente 32 angeordnet. Die beiden Langlöcher 38 sind insbesondere jeweils auf entgegengesetzten Seite eines der Führungselemente 32 angeordnet. Die Langlöcher 38 im Bereich des einen Führungselements 32 sind insbesondere parallel zur Längsrichtung der Grundplatte 31 ausgerichtet. Die beiden anderen Langlöcher 38 sind vorzugsweise senkrecht zur Längsrichtung der Grundplatte 31 angeordnet. Dies ermöglicht ein besonders einfaches präzises Befestigen der Grundplatte 31 an einem Untergrund.

Zur Erhöhung der Steifigkeit ist die Grundplatte 31 profiliert ausgebildet.

Die Grundplatte 31 kann mit Abtrennfugen 41 versehen sein. Die Abtrennfugen 41 sind insbesondere jeweils auf der Außenseite der Führungselemente 32 angeordnet. Sie ermöglichen ein einfaches Einkürzen der Grundplatte 31. Hierdurch wird insbesondere eine Montage der Montage-Vorrichtung 15 direkt benachbart zu einer Seitenwand ermöglicht. Die Führungselemente 32 können bei einer derartigen Anordnung der Montage-Vorrichtung 15 einen Abstand von weniger als 1 cm, insbesondere weniger als 0,5 cm zu einer Seitenwand aufweisen.

Bei einer Anordnung des Fixierbügels 34 auf den Führungselementen 32 wird ein umfangsseitig vollständig geschlossener Aufnahmebereich zur Aufnahme des Bogenelements 11 ausgebildet. Der Aufnahmebereich wird einerseits durch den Fixierbügel 34, andererseits durch die Grundplatte 31 sowie gegebenenfalls durch jeweils einen an die Grundplatte 31 angrenzenden Abschnitt der Führungselemente 32 gebildet.

Der Abstand der Führungselemente 32 ist an die Abmessungen des Bogenelements 11, insbesondere an den größten Durchmesser des Einlasses des Bogenelements 11, angepasst. Hierunter sei verstanden, dass der Abstand der beiden Führungselemente 32 auf der Grundplatte 31 gerade dem größten Außendurchmesser des Bogenelements 11 im Bereich des Einlasses und/oder des Auslasses, insbesondere in den direkt an die Muffen 20, 21 angrenzenden Bereich, entspricht.

Im Folgenden wird unter Bezugnahme auf die Fig. 7 bis 9 eine weitere Alternative eines Bogenelements 11a beschrieben. Identische Elemente und Bestandteile erhalten dieselben Bezugszeichen wie bei der Beschreibung des Bogenelements 11, auf die hiermit verwiesen wird.

Das Bogenelement 11a bildet ein Übergangsstück von einem Flachkanal zu einem Rundkanal. Wie in der Fig. 7 exemplarisch dargestellt ist, ist die zweite Öffnung 19 des Bogenelements 11a kreisförmig ausgebildet. Bezüglich der ersten Öffnung 18 sei auf die Beschreibung des Bogenelements 11 verwiesen.

Das Bogenelement 11a kann ebenfalls eine einteilig ausgebildete Außenwand 16 aufweisen.

Alternativ hierzu kann die Außenwand 16 des Bogenelements 11a auch zweiteilig ausgebildet sein. Sie kann insbesondere aus zwei Teilen 42, 43 ausgebildet sein, welche jeweils durch eine Freiformfläche gebildet werden. Die beiden Teile 42, 43 der Außenwand 16 des Bogenelements 11a sind insbesondere hinterschneidungsfrei. Die beiden Teile 42, 43 der Außenwand 16 des Bogenelements 11a können beispielsweise über eine Nut-Feder-Verbindung miteinander verbunden werden. Dies ermöglicht eine besonders einfache und zuverlässige Positionierung der beiden Formteile des Bogenelements 11a zueinander. Die beiden Teile 42, 43 der Außenwand 16 des Bogenelements 11a können mittels Klammern 44 miteinander fixiert werden. Sie können auch miteinander verklebt werden. Hierfür sowie zur Abdichtung der Verbindung der beiden Teile 42, 43 kann im Bereich der Verbindungslinie eine Sicke vorgesehen sein.

Das bogeninnere Teil 43 ist mit der vorzugsweise einteilig ausgebildeten Muffe 21 verbunden, insbesondere einteilig mit dieser ausgebildet.

Gemäß der in den Fig. 7 bis 9 dargestellten Alternativen ist beim Bogenelement 11a ein einzelnes Leitelement 28 vorgesehen. Eine andere Anzahl von Leitelementen 28i ist auch beim Bogenelement 11a möglich.

Das Leitelement 28 ist insbesondere einfach gekrümmt ausgebildet. Es weist in parallel zur Krümmungsachse insbesondere einen im Wesentlichen geradlinigen Verlauf auf.

Bei dieser Alternative kann es vorteilhaft sein, das Leitelement 28 separat von der Außenwand 16 des Bogenelements 11a auszubilden. Das Leitelement 28 kann dann in den Innenraum 17 des Bogenelements 11a eingebracht und dort fixiert werden.

Im Bereich der Muffe 21 sind auf der Innenseite der Außenwand 16 des Bogenelements 11a jeweils paarweise Fixierstege 45 angeordnet. Zwischen den beiden Fixierstegen 45 eines Paares ist eine Aufnahmenut 46 zur Aufnahme des Leitelements 28 ausgebildet. Das Leitelement 28 kann insbesondere in der Aufnahmenut 46 verklebt werden.

Eine Verrastung des Leitelements 28 mit hierzu passenden Rastmitteln, insbesondere im Bereich der Muffe 21 ist ebenso möglich.

Im Bereich der ersten Öffnung 18 ist das Leitelement 28 vorzugsweiseformschlüssig in die Außenwand 16 des Bogenelements 11a integriert (siehe Figur 9). Es weist insbesondere jeweils einen Seitenabschnitt 47 auf, welcher die Innenkontur der Außenwand 16 im Wesentlichen glatt, insbesondere kantenfrei fortsetzt. Der Seitenabschnitt kann endseitig eine Nut 48 zur Aufnahme des ersten Teils 42 der Außenwand 16 aufweisen.

Das zweite Teil 43 der Außenwand 16 ist in diesem Bereich mehrfach gestuft, insbesondere doppelt gestuft ausgebildet. Das Leitelement 28 ist somit zwischen einer endseitigen Kante 49 des ersten Teils 42 und einer Stufe 50 im zweiten Teil 43 fixiert. Es kann zusätzlich von einer zweiten Stufe 51 im zweiten Teil 43 fixiert sein.

Die endseitige Kante 49 des ersten Teils 42 greift insbesondere in die Nut 48 im Seitenabschnitt 47 des Leitelements 28 ein.

Das Leitelement 28 ist vorzugsweise derart ausgebildet und angeordnet, dass das Verhältnis der Flächeninhalte der beiden durch das Leitelement 28 definierten, separaten Teilbereiche 52, 53 im Bereich der ersten Öffnung 18 gerade dem Verhältnis der Flächeninhalte der entsprechenden Teilbereiche 54, 55 im Bereich der zweiten Öffnung 19 entspricht: A₅₂:A₅₃ = A₅₄:A₅₅.

Im Folgenden wird unter Bezugnahme auf die Figuren 10 bis 12 die Verbindung des Bogenelements 11 gemäß der vorhergehenden Beschreibung mit einem Anschlussstück, insbesondere in Form eines Flachkanalelements 56 beschrieben. Anstelle des Bogenelements 11 kann das Flachkanalelement 56 auch mit dem Bogenelement 11a verbunden werden.

Das Flachkanalelement 56 ist in die endseitige Muffe 21 des Bogenelements 11 eingeschoben. Es überlappt in Strömungsrichtung im Wesentlichen über die gesamte Länge der Muffe 21 mit dieser. Die Innenseite des Flachkanalelements 56 bildet eine im Wesentlichen glatte, insbesondere kantenfreie Fortsetzung der Innenseite des Bogenelements 11.

Im Bereich zwischen dem Flachkanalelement 56 und der Muffe 21 ist ein in der Figur 12 exemplarisch dargestelltes Dichtungselement 57 angeordnet. Das Dichtungselement 57 ist auf das Flachkanalelement 56 aufgezogen. Es wird zusammen mit dem Flachkanalelement 56 in das Bogenelement 11, insbesondere dessen Muffe 21, eingeschoben. Es führt zu einer dichten, insbesondere flüssigkeitsdichten, vorzugsweise gasdichten Verbindung zwischen dem Flachkanalelement 56 und dem Bogenelement 11.

Mithilfe des Dichtungselements 57 wird die Montage des Bogenelements 11, insbesondere die Verbindung desselben mit angrenzendem Flachkanalelement 56 wesentlich vereinfacht. Dies führt zu einer eheblichen Zeitersparnis. Außerdem kann die Dichtheit der Verbindung zwischen dem Flachkanalelement 56 und der Bogenelement 11 mithilfe des Dichtungselements 57 auf einfache Weise sichergestellt werden.

Das Dichtungselement 57 ist aus einem flexiblen Material. Das Dichtungselement 57 ist vorzugsweise aus einem elastischen Material. Es kann insbesondere aus Gummi sein. Es umschließt ein freies Ende des Flachkanalelements 56 umfangsseitig vollständig. Es weist auf der einen Seite einen etwas nach innen vorspringenden Rand 58 auf. Der Rand 58 liegt in einem auf das Flachkanalelement 56 aufgezogenen Zustand des Dichtungselements 57 an einem endseitigen freien Rand des Flachkanalelements 56 an.

Der Rand 58 kommt im in das Bogenelement 11 eingeschobenen Zustand des Flachkanalelements 56 zwischen dem freien Rand des Flachkanalelements 56 und einer durch die Muffe 21 gebildeten Anlageschulter 59 zu liegen.

Das Dichtungselement 57 weist drei umlaufende Dichtlippen 60 auf. Es weist insbesondere mindestens eine Dichtlippe 60 auf. Es kann auch zwei oder mehr als drei Dichtlippen 60 aufweisen.

Die Dichtlippen 60 können unterschiedlich hoch ausgebildet sein. Sie führen zu einer dichten, insbesondere einer flüssigkeitdsdichten, vorzugsweise einer gasdichten Verbindung zwischen dem Flachkanalelement 56 und dem Dichtungselement 57, und damit zwischen dem Kanal- oder Rohrelement und dem Bogenelement 11.

Das Dichtungselement 57 kann ein Bestandteil des Bogenelements 11 beziehungsweise 11a oder ein Bestandteil des Flach- oder Rundkanalelements bilden. Es kann insbesondere als separates Element ein Bestandteil des Montage-Sets 40 bilden. Das Dichtungselement 57 kann insbesondere im Lüftungssystem 1 zu einer dichten Verbindung eines Flach- oder Rundkanalelements mit dem Bogenelement 11 führen.

Im Folgenden werden noch einmal einzeln weitere vorteilhafte Details des Bogenelements 11 beziehungsweise 11a und der Montage-Vorrichtung 15 beschrieben.

Der Krümmungsradius der Leitelemente 28i in einer Strömungsquerschnittsebene liegt insbesondere im Bereich von 50 mm bis 500 mm.

Die Führungselemente 32 weisen eine Länge im Bereich von 5 cm bis 20 cm auf.

Die Verzahnung 33 kann einen Verstellweg im Bereich von 5 cm bis 20 cm bereitstellen.
Die Grundplatte 31 weist insbesondere eine Aufbauhöhe im Bereich von 5 mm bis 15 mm, insbesondere im Bereich von 8 mm bis 12 mm auf. Sie dient somit gleichzeitig als Abstandshalter zwischen dem Bogenelement 11 und einer Gebäude- oder Möbelstruktur, auf welcher das Bogenelement 11 angeordnet wird.

Durch die Montage-Vorrichtung 15 wird die Montage des Bogenelements 11 und damit des gesamten Lüftungskanals 3 und/oder Verbindungskanals 10 erheblich vereinfacht.

## Patentansprüche

1. Bogenelement (11) für ein Dunstabzugssystem mit
1.1. einer einen Innenraum (17) des Bogenelements (11) begrenzenden Außenwand (16),
1.2. einer senkrecht zu einer ersten Richtung (22) ausgerichteten ersten Öffnung (18),
1.3. einer senkrecht zu einer zweiten Richtung (23) ausgerichteten zweiten Öffnung (19) und
1.4. mindestens einem im Innenraum (17) angeordneten Leitelement (28),
1.5. wobei mindestens eine der Öffnungen (18, 19) oval ausgebildet ist mit einem Verhältnis von größtem Durchmesser (dₘₐₓ) zu kleinstem Durchmesser (dₘᵢₙ) von mindestens 1,5 : 1 und
1.6. wobei ein Strömungsquerschnitt (A) des Innenraums (17) einen minimalen Krümmungsradius (rₘᵢₙ) aufweist, welcher mindestens so groß ist wie ein Zehntel des kleinsten Durchmessers (dₘᵢₙ) dieses Strömungsquerschnitts (A), rₘᵢₙ ≥ dₘᵢₙ / 10,
**dadurch gekennzeichnet, dass**
1.7. das mindestens eine Leitelement (28) doppelt gekrümmt ausgebildet ist,
wobei das mindestens eine Leitelement (28) in einer Strömungsrichtung eine Krümmung aufweist und in einer Ebene des Strömungsquerschnitts (A) eine Krümmung aufweist.

2. Bogenelement (11) gemäß Anspruch 1, **dadurch gekennzeichnet, dass** das mindestens eine Leitelement (28) einteilig mit der Außenwand (16) ausgebildet ist.

3. Bogenelement (11) gemäß Anspruch 1, **dadurch gekennzeichnet, dass** das mindestens eine Leitelement (28) separat von der Außenwand (16) ausgebildet ist und zumindest bereichsweise formschlüssig in die Außenwand (16) des Bogenelements (11) eingesetzt ist.

4. Bogenelement (11) gemäß einem der vorhergehenden Ansprüche, **dadurch gekennzeichnet, dass** sämtliche mit dem zu fördernden Medium in Berührung kommende Oberflächen des Bogenelements (11) eine gemittelte Rauhtiefe (Rz) von weniger als 5 µm aufweisen.

5. Bogenelement (11) gemäß einem der vorhergehenden Ansprüche, **dadurch gekennzeichnet, dass** die Außenwand (16) einen elastischen Bereich aufweist.

6. Bogenelement (11) gemäß einem der vorhergehenden Ansprüche, **gekennzeichnet durch** einen in Strömungsrichtung variierenden Strömungsquerschnitt (A).

7. Bogenelement (11) gemäß einem der vorhergehenden Ansprüche, **dadurch gekennzeichnet, dass** eine der Öffnungen (18, 19) kreisförmig ausgebildet ist.

8. Bogenelement (11) gemäß einem der vorhergehenden Ansprüche, **dadurch gekennzeichnet, dass** es ein Verhältnis von Strömungsquerschnitt (A) zu hydraulischem Durchmesser von höchstens 15 cm aufweist.

9. Verfahren zur Herstellung eines Bogenelements (11) gemäß einem der Ansprüche 1 bis 8, **dadurch gekennzeichnet, dass** die Außenwand (16) des Bogenelements (11) und das mindestens eine Leitelement (28) in einem einzigen Verfahrensschritt hergestellt werden.

10. Montage-Set (40), umfassend
10.1. ein Bogenelement (11) gemäß einem der Ansprüche 1 bis 8 und
10.2. eine Montage-Vorrichtung (15) für das Bogenelement (11) mit
10.2.1. einer Grundplatte (31),
10.2.2. mindestens zwei auf der Grundplatte (31) angeordneten Führungselementen (32) und
10.2.3. mindestens einem Fixierelement (34) zum Fixieren des Bogenelements (11) relativ zur Grundplatte (31),
10.3 wobei das Fixierelement (34) mit mindestens zwei der Führungselemente (32) kraftschlüssig oder formschlüssig verbindbar ist.

11. Montage-Set (40) gemäß Anspruch 10, **dadurch gekennzeichnet, dass** die Führungselemente (32) und das Fixierelement (34) jeweils Rastmittel aufweisen, mittels welcher sie miteinander verrastbar sind.

12. Montage-Set (40) gemäß Anspruch 10 oder 11, **dadurch gekennzeichnet, dass** die Führungselemente (32) Trennfugen (41) zum variablen Einkürzen aufweisen.

13. Montage-Set (40) gemäß einem der Ansprüche 10 bis 12, **dadurch gekennzeichnet, dass** das Bogenelement (11) auf seiner Außenseite Strukturen aufweist, welche bei der Anordnung des Bogenelements (11) in der Montage-Vorrichtung (15) formschlüssig an hierfür vorgesehenen Bereichen der Führungselemente (32) und/oder des Fixierelements (34) anliegen.

14. Lüftungssystem (1) mit
14.1. einem Lüfter (2) zur Erzeugung eines Luftstroms,
14.2. wobei der Lüfter (2) über einen Lüftungskanal (3) mit mindestens einem Bogenelement (11) gemäß einem der Ansprüche 1 bis 8 mit einer Luftauslassöffnung verbunden ist.

## Claims

1. Arc element (11) for an extractor fan system comprising
1.1. an outer wall (16) limiting an inner space (17) of the arc element (11),
1.2. a first opening (18) aligned vertically to a first direction (22),
1.3. a second opening (19) aligned vertically to a second direction (23) and
1.4. at least one guide element (28) arranged in the inner space (17),
1.5. wherein at least one of the openings (18, 19) is configured ovally with a ratio between largest diameter (dₘₐₓ) and smallest diameter (dₘᵢₙ) of at least 1,5 : 1 and
1.6. wherein a flow cross-section (A) of the inner space (17) has a minimum radius of curvature (rmin), which has the size of at least one tenth of the smallest diameter (dₘᵢₙ) of this flow cross-section (A), rmin ≥ dₘᵢₙ / 10,
**characterized in that**
1.7 the at least one guide element (28) has a curvature in a flow direction and a curvature in a plane of the flow cross-section (A).

2. Arc element (11) according to claim 1, **characterized in that** the at least one guide element (28) is configured as one piece with the outer wall (16).

3. Arc element (11) according to claim 1, **characterized in that** the at least one guide element (28) is configured separately from the outer wall (16) and is at least partially inserted in the outer wall (16) of the arc element (11) with positive locking.

4. Arc element (11) according to one of the preceding claims, **characterized in that** all surfaces of the arc element (11) coming into contact with the medium to be conducted have an average surface roughness (Rz) of less than 5 µm.

5. Arc element (11) according to one of the preceding claims, **characterized in that** the outer wall (16) has an elastic area.

6. Arc element (11) according to one of the preceding claims, **characterized by** a flow cross-section (A) varying in flow direction.

7. Arc element (11) according to one of the preceding claims, **characterized in that** one of the openings (18, 19) has a circular shape.

8. Arc element (11) according to one of the preceding claims, **characterized in that** it has a maximum ratio of flow cross-section (A) and hydraulic diameter of 15 cm.

9. Method for producing an arc element (11) according to one of the claims 1 to 8, **characterized in that** the outer wall (16) of the arc element (11) and the at least one guide element (28) are produced in one single process step.

10. Assembly set (40) comprising
10.1. an arc element (11) according to one of the claims 1 to 8 and
10.2. an assembly device (15) for the arc element (11) with
10.2.1. a base plate (31),
10.2.2. at least two guiding elements (32) arranged on the base plate (31) and
10.2.3. at least one fixing element (34) for fixing the arc element (11) relative to the base plate (31),
10.3. wherein the fixing element (34) may be connected with at least two of the guiding elements (32) with force-locking or positive locking.

11. Assembly set (40) according to claim 10, **characterized in that** the guiding elements (32) and the fixing element (34), respectively, have latching means, by means of which they are interlockable.

12. Assembly set (40) according to claim 10 or 11, **characterized in that** the guiding elements (32) have parting lines (41) for variable shortening.

13. Assembly set (40) according to one of the claims 10 to 12, **characterized in that** the arc element (11) has spatial structures on its outside, which are positively locked with corresponding areas of the guiding elements (32) and/or the fixing element (34) upon arranging the arc element (11) in the assembly device (15).

14. Ventilation system (1) with
14.1. a fan (2) for producing an air flow,
14.2. wherein the fan (2) is connected with an air outlet opening via a ventilation duct (3) with at least one arc element (11) according to claims 1 to 8.

## Revendications

1. Élément d'arc (11) pour un système de hotte de cuisine avec
1.1. une paroi extérieure (16) confinant un espace intérieur (17) de l'élément d'arc (11),
1.2. une première ouverture (18) perpendiculaire à une première direction (22),
1.3. une deuxième ouverture (19) perpendiculaire à une deuxième direction (23), et
1.4. au moins un élément de guidage (28) disposé à l'intérieur (17),
1.5. selon lequel une des ouvertures (18, 19) est conçu ovale avec un rapport du plus grand diamètre (dₘₐₓ) au plus petit diamètre (dₘᵢₙ) d'au moins 1,5 : 1 et
1.6. selon lequel une section d'écoulement (A) de l'intérieur (17) a un rayon de courbure minimal (rₘᵢₙ) qui est au moins aussi grand qu'un dixième du plus petit diamètre (dₘᵢₙ) de cette section d'écoulement (A), rₘᵢₙ ≥ dₘᵢₙ/ 10,
**caractérisé en ce que**
1.7. l'au moins un élément de guidage (28) est conçu avec une double courbe,
selon lequel l'au moins un élément de guidage (28) comprend une courbure dans une direction d'écoulement et une courbure dans un plan de la section d'écoulement (A)

2. Élément d'arc (11) selon la revendication 1, **caractérisé en ce que** l'au moins un élément de guidage (28) est formé monobloc avec la paroi extérieure (16).

3. Élément d'arc (11) selon la revendication 1, **caractérisé en ce que** l'au moins un élément de guidage (28) est formé séparément de la paroi extérieure (16) et est inséré au moins par zones de façon craboté dans la paroi extérieure (16) de l'élément d'arc (11).

4. Élément d'arc (11) selon l'une des revendications précédentes, **caractérisé en ce que** toutes les surfaces de l'élément d'arc (11) entrant en contact avec le milieu à transporter comprenant une profondeur moyenne de rugosité (Rz) inférieure à 5 µm.

5. Élément d'arc (11) selon l'une des revendications précédentes, **caractérisé en ce que** la paroi extérieure (16) comprend une zone élastique.

6. Élément d'arc (11) selon l'une des revendications précédentes, **caractérisé par** une section d'écoulement (A) variant dans le sens de l'écoulement.

7. Élément d'arc (11) selon l'une des revendications précédentes, **caractérisé en ce que** l'une des ouvertures (18, 19) est formée circulaire.

8. Élément d'arc (11) selon l'une des revendications précédentes, **caractérisé en ce qu'**il a un rapport entre la section d'écoulement (A) et le diamètre hydraulique d'au plus de 15 cm.

9. Procédé de fabrication d'un élément d'arc (11) selon l'une des revendications 1 à 8, **caractérisé en ce que** la paroi extérieure (16) de l'élément d'arc (11) et l'au moins un élément de guidage (28) sont fabriqués en une seule étape du procédé.

10. Ensemble de montage (40) comprenant
10.1. un élément d'arc (11) selon l'une des revendications 1 à 8, et
10.2. un dispositif de montage (15) pour l'élément darc (11) avec
10.2.1. une plaque de base (31),
10.2.2. au moins deux éléments de guidage (32) disposés sur la plaque de base (31), et
10.2.3. au moins un élément de fixation (34) pour fixer l'élément d'arc (11) par rapport à la plaque de base (31),
10.3 selon lequel l'élément de fixation (34) peut être relier par adhérence ou par forme à au moins deux des éléments de guidage (32).

11. Ensemble de montage (40) selon la revendication 10, **caractérisé en ce que** les éléments de guidage (32) et l'élément de fixation (34) chacun présentent des moyens d'encliquetage permettant de les verrouiller ensemble.

12. Ensemble de montage (40) selon la revendication 10 ou 11, **caractérisé en ce que** les éléments de guidage (32) présentent des joints de séparation (41) pour un raccourcissement variable.

13. Ensemble de montage (40) selon l'une des revendications 10 à 12, **caractérisé en ce que** l'élément d'arc (11) présente des structures sur sa face extérieure qui, lorsque la disposition de l'élément d'arc (11) dans le dispositif de montage (15), sont adjacentes par forme aux zones prévues des éléments de guidage (32) et/ou de l'élément de fixation (34) à cet effet.

14. Système de ventilation (1) avec
14.1. un ventilateur (2) pour générer un flux d'air,
14.2. selon lequel le ventilateur (2) est relié par un conduit de ventilation (3) à au moins un élément d'arc (11) selon l'une des revendications 1 à 8 avec une ouverture de sortie d'air.
